# EUROPÄISCHE PATENTSCHRIFT

(11) **EP 0 392 496 B1**
(45) Veröffentlichungstag und Bekanntmachung des Hinweises auf die Patenterteilung: **29.07.1992**
(21) Anmeldenummer: 90106936.9
(22) Anmeldetag: 11.04.1990
(51) Int. Cl.: G07C 15/00

(54) **Zufallszahlengeber**
Random number generator
Générateur de numéros aléatoires

(30) Priorität: 11.04.1989 DE 3911846
(43) Veröffentlichungstag der Anmeldung: 17.10.1990
(73) Patentinhaber: Traunbauer, Gottfried, Dipl.-Ing., 80639 München (DE)
(72) Erfinder: Traunbauer, Gottfried, Dipl.-Ing., 80639 München (DE)
(74) Vertreter: Hagemann, Heinrich, Dr.rer.nat., Dipl.-Chem.

(56) Entgegenhaltungen:
- DE-A- 3 614 822
- DE-A- 3 823 421
- DE-U- 7 509 205
- DE-U- 8 606 745
- DE-U- 8 625 955
- DE-U- 8 904 562
- FR-A- 2 431 158

## Beschreibung

Die Erfindung betrifft einen Zufallszahlengeber zur Auswahl einer begrenzten Zahlenmenge aus einer vorgegebenen Zahlenmenge gemäß dem Oberbegriff des Anspruchs 1.

Zufallszahlengeber dieser Art werden verwendet, um bei Zahlenglücksspielen, wie z.B. Lotto oder Toto, die Auswahl der anzukreuzenden Zahlen zu unterstützen.

Ein derartiger Zufallszahlengeber ist aus dem DE-G 8128056 bekannt. Bei diesem Zufallszahlengeber ist der Raum kreisförmig und relativ flach ausgebildet und mit Zahlenkörpern in Form kleiner Kugeln gefüllt. Die Anzeigebereiche erstrecken sich vom unteren Ende des Raums senkrecht nach unten.

Nachteilig bei einem derartigen Zufallszahlengeber ist, daß der Ausgabebereich der Kugeln aus dem Raum in den bzw. die Anzeigebereiche relativ klein ist, so daß sich die Kugeln gegenseitig behindern und zu einer Brückenbildung neigen, die man durch wiederholtes Schütteln aufheben muß.

Bei einem weiteren bekannten Zufallszahlengeber (DE-G 8612005) ist der Raum rechteckig flach ausgebildet, wobei an einer schmaleren Seite des Raums Einfallschächte vorgesehen sind. Auch bei diesem Zufallszahlengeber findet eine Behinderung der Zahlenkörper gegenseitig als auch durch die Wände der Einfallschächte statt.

Diese bekannten Zufallszahlengeber weisen somit den Nachteil auf, daß die Zahlenkörper nur zum Teil dem Zufall entsprechend in die Anzeigebereiche gelangen. Weiter sind die bekannten Zufallszahlengeber immer nur für ein bestimmtes Zahlenglücksspiel verwendbar.

Es ist daher Aufgabe der vorliegenden Erfindung, einen Zufallszahlengeber der eingangs genannten Art zu schaffen, bei dem die Zahlenkörper ungehindert in die Anzeigebereiche gelangen.

Diese Aufgabe wird durch die in Anspruch 1 gekennzeichnete Erfindung gelöst, d.h. durch einen Zufallszahlengeber zur Auswahl einer begrenzten Zahlenmenge aus einer vorgegebenen Zahlenmenge, bestehend aus einem Gehäuse mit mindestens einem Raum zur Aufnahme von Zahlenkörpern und einem daran angrenzenden mit dem Raum in Verbindung stehenden Anzeigebereich, wobei der Raum mit abgerundeten Randbereichen ausgebildet ist und sich der Anzeigebereich in Form eines länglichen Rechtecks an eine Seite des Raums anschließt, und wobei das längliche Rechteck des Anzeigebereichs sich mit seiner Längsseite an eine Seite des Raums anschließt.

Mit einem derartigen Zufallszahlengeber ist eine ungehinderte Durchmischung der Zahlenkörper und eine weitgehend ungestörte Bewegung der Zahlenkörper in dem jeweiligen Anzeigebereich möglich, wodurch eine zufällige Zahlenauswahl, wie sie beim Ziehungsvorgang bei Glücksspielen stattfindet, weitestgehend gewährleistet ist.

Vorteilhafte Ausgestaltungen der Erfindung ergeben sich aus den Unteransprüchen.

So sind vorteilhafterweise zwei Räume horizontal übereinander angeordnet, die mittels einer horizontalen Trennwand voneinander getrennt sind, so daß der Zufallszahlengeber für zwei unterschiedliche Zahlenglücksspiele, wie z.B. Lotto und Toto, verwendbar ist.

In weiterer vorteilhafter Ausgestaltung ist vorgesehen, daß die Räume ellipsoidförmig ausgebildet sind. Eine derartige Ausgestaltung ermöglicht die Ausbildung des Zufallszahlengebers im Format einer Scheckkarte, die heutzutage weitverbreitet ist. Dabei ist ebenfalls eine ungehinderte Durchmischung und freie Bewegung der Zahlenkörper gewährleistet.

In weiterer vorteilhafter Weise ist vorgesehen, daß die Räume rund ausgebildet sind. Diese Ausgestaltung ermöglicht eine runde Form des Zufallszahlengebers, wie z.B. die Form eines Taschenspiegels. Auch in diesem Fall ist eine ungehinderte Bewegung der Zahlenkörper als auch eine gute Durchmischung derselben gewährleistet.

In weiterer vorteilhafter Ausgestaltung der Erfindung sind die Anzeigebereiche auf gegenüberliegenden Seiten der Räume angeordnet. Dies gestattet eine saubere Trennung zwischen den unterschiedlichen Zahlenglücksspielen und eine gute Ablesbarkeit der ausgewählten Zahlenfolgen.

In weiterer vorteilhafter Ausgestaltung der Erfindung weisen die Räume eine unterschiedliche Größe auf. Dies trägt der unterschiedlichen Anzahl von Zahlenkörpern bei den jeweiligen Zahlenglücksspielen Rechnung, d.h. auch bei Zahlenglücksspielen mit einer größeren Anzahl von Zahlenkörpern ist eine ungehinderte Bewegung und eine gute Durchmischung derselben gegeben.

In weiterer vorteilhafter Ausgestaltung ist vorgesehen, daß die Räume auf ihren beiden horizontal äußeren Seiten durch eine Abdeckplatte des Gehäuses verschlossen sind und die Abdeckplatte bzw. -platten in den den Anzeigebereichen entsprechenden Abschnitten durchsichtig sind. Dies ermöglicht eine einfache Ausbildung des Zufallszahlengebers und eine gute Ablesbarkeit der entsprechenden Anzeigebereiche.

In weiterer vorteilhafter Ausgestaltung der Erfindung ist vorgesehen, daß die den Anzeigebereichen entsprechenden durchsichtigen Abschnitte nur auf einer der Abdeckplatten angeordnet sind. Dies ergibt eine freie Fläche, die man zusätzlich als Werbefläche verwenden kann oder mit einem Spiegel versehen kann, wodurch die Nützlichkeit des Zufallszahlengebers weiter erhöht wird.

In zweckmäßiger Weise ist das Gehäuse des erfindungsgemäßen Zufallszahlengebers aus drei übereinander angeordneten dünnen Platten ausgebildet, wobei die oberste erste Platte in ihren gegenüberliegenden Randbereichen zwei den Anzeigebereichen entsprechende durchsichtige Abschnitte aufweist, die zweite mittlere Platte einen ersten kleineren, von der Platte an den Seiten und am Boden umschlossenen Raum mit einem angrenzenden Anzeigebereich und ein dem Anzeigebereich gegenüberliegendes, vom Raum abgetrenntes Fenster aufweist, und die dritte Platte einen zweiten größeren, von der Platte an den Seiten und am Boden umschlossenen Raum mit einem angrenzenden Anzeigebereich, der mit dem Fenster der zweiten Platte fluchtet, aufweist.

Eine derartige Ausgestaltung des Zufallszahlengebers gestattet eine einfache Fertigung durch Pressen bzw. Stanzen einzelner Platten und Verbinden der Platten in der angegebenen Reihenfolge.

Gemäß einer weiteren vorteilhaften Ausgestaltung der Erfindung ist vorgesehen, daß das Gehäuse des Zufallszahlengebers wiederum aus drei übereinander angeordneten dünnen Platten besteht, wobei die oberste erste Platte in ihren gegenüberliegenden Randbereichen zwei den Anzeigebereichen entsprechende durchsichtige Abschnitte aufweist, die zweite mittlere Platte einen ersten kleineren, von der Platte an den Seiten und am Boden umschlossenen Raum mit einem angrenzenden Anzeigebereich und einem dem Anzeigebereich gegenüberliegenden Randbereich aufweist, der sich bis zur Innenseite des entsprechenden durchsichtigen Abschnitts der ersten Platte erstreckt und auf seiner Unterseite zur Ausbildung einer Rampe zum durchsichtigen Abschnitt hin abgeschrägt ist, und die dritte Platte einen zweiten größeren, von der Platte an den Seiten und am Boden umschlossenen Raum mit einem angrenzenden Anzeigebereich, der mit dem entsprechenden durchsichtigen Abschnitt fluchtet, aufweist, wobei zwischen dem Anzeigebereich und dem Randbereich des Raums eine der Abschrägung der zweiten Platte entsprechende Abschrägung zur Ausbildung der Rampe vorgesehen ist.

Diese Ausführungsform ermöglicht in vorteilhafter Weise, daß die Zahlenkörper in den jeweiligen Anzeigebereichen auf der gleichen Ebene liegen. Dies führt zu einer besseren Ablesbarkeit bei ungünstigen Lichtverhältnissen.

Zweckmäßigerweise bestehen die Platten aus Gründen des Gewichts und der einfachen Herstellbarkeit aus Kunststoff.

Die Zahlenkörper sind in vorteilhafter Weise als runde Scheiben ausgebildet, so daß ein Verkanten der Zahlenkörper beim Durchmischen verhindert wird.

In weiterer vorteilhafter Ausgestaltung der Erfindung bestehen die Zahlenkörper aus Metall und/oder Kunststoff. Hierdurch kann das Gewicht der Zahlenkörper so bestimmt werden, daß die notwendigerweise entstehenden Reibungskräfte leicht überwunden werden.

Um die einzelnen Platten miteinander zu verbinden, sind in vorteilhafter Weise Rastelemente vorgesehen. Es ist ebenfalls möglich, die einzelnen Platten mittels eines Haftmittels miteinander zu verbinden.

Schließlich ist gemäß einer weiteren vorteilhaften Ausgestaltung der Erfindung vorgesehen, daß im größeren Raum eine größere Anzahl Zahlenkörper als im kleineren Raum angeordnet ist. Hierdurch wird der freien Bewegbarkeit der einzelnen Zahlenkörper und ihrer guten Durchmischung Rechnung getragen.

Ausführungsbeispiele der vorliegenden Erfindung sind in der Zeichnung dargestellt und werden im folgenden näher beschrieben. Es zeigen:
Fig. 1 eine Aufsicht einer ersten Platte eines Gehäuses des Zufallszahlengebers;
Fig. 2 eine Aufsicht einer zweiten Platte des Gehäuses des Zufallszahlengebers;
Fig. 3 eine Aufsicht einer dritten Platte des Gehäuses des Zufallszahlengebers;
Fig. 4 eine Schnittansicht längs der Linie A-A in Fig.2;
Fig. 5 eine Aufsicht einer zweiten Platte des Gehäuses einer zweiten Ausführungsform des Zufallszahlengebers;
Fig. 6 eine Aufsicht einer dritten Platte des Gehäuses gemäß der zweiten Ausführungsform des Zufallszahlengebers; und
Fig. 7 eine Schnittansicht längs der Linie A-A in Fig.5.

Der in den Fig. 1 bis 7 dargestellte Zufallszahlengeber besteht aus einem aus drei relativ dünnen Platten 1, 2, 3 aufgebauten Gehäuse 4, das zwei voneinander getrennte Räume 5, 6 zur Aufnahme von Zahlenkörpern 7 umschließt. Die in Fig. 1 dargestellte erste Platte 1 dient als Abdeckplatte 11, die in Fig. 2 dargestellte Platte 2 als mittlere Platte, die eine Trennwand 10 aufweist, und die in Fig. 3 dargestellte Platte 3 dient als untere Abdeckplatte 12. Alle drei Platten 1, 2, 3 sind übereinander angeordnet und mittels Rastelementen (nicht dargestellt) oder einem Haftmittel zur Ausbildung des Gehäuses 4 miteinander verbunden, wie dies in Fig. 4 dargestellt ist.

Die Platten 1, 2, 3 weisen einen rechtwinkligen äußeren Umfang auf, können jedoch ebenfalls rund oder vieleckig sein. Bei der ersten Platte 1 sind an den beiden Randbereichen durchsichtige, rechteckig längliche Abschnitte 13, 14 angeordnet, die zur Darstellung der ausgewählten begrenzten Zahlenmenge dienen.

In der zweiten Platte 2 ist eine Aussparung vorgesehen, die einen ellipsoidförmigen Raum 5 begrenzt. An den Bereich größeren Radius des ellipsoidförmigen Raums 5 angrenzend ist ein Anzeigebereich 8 ausgebildet, der eine längliche, rechteckige Form aufweist. An dem dem Anzeigebereich 8 gegenüberliegenden Abschnitt der Platte 2 ist ein vom ellipsoidförmigen Raum 5 abgetrenntes, durch die Platte 2 hindurchgehendes Fenster 15 vorgesehen.

Die Platte 3 weist eine weitere größere, der Aussparung in der Platte 2 ähnliche, jedoch dazu spiegelsymmetrische Aussparung auf, die ebenfalls einen ellipsoidförmigen größeren Raum 6 mit einem im Bereich mit größerem Radius angrenzenden Anzeigebereich 9 begrenzt, der mit dem Fenster 15 der zweiten Platte 2 fluchtet.

In den beiden Räumen 5 und 6 sind Zahlenkörper 7 in Form von runden Plättchen angeordnet. Soll der Zufallszahlengeber z.B. für Toto oder Lotto verwendet werden, so befinden sich im größeren Raum 6 neunundvierzig Plättchen mit den Zahlen eins bis neunundvierzig, von denen beim Kippen bzw. Schütteln des Zufallszahlengebers zwölf Zahlenkörper 7 ungehindert in den Anzeigebereich 9 fallen können. Dabei sind am durchsichtigen Abschnitt 14 an der Längsseite der ersten Platte 1 besondere Kennzeichen vorgesehen, um für verschiedene Lottospielarten (Systemspiele) die entsprechende Anzahl von Zahlen zu kennzeichnen.

Im kleineren Raum 5 sind ebenfalls Zahlenkörper 7 angeordnet, die für das Spiel Toto gedacht sind. In diesem Fall sind sechsunddreißig Zahlenkörper 7 vorgesehen, und zwar zwölf Zahlenkörper mit der Zahl Null, zwölf Zahlenkörper mit der Zahl Eins und zwölf Zahlenkörper mit der Zahl Zwei. Durch Kippen bzw. Schütteln des Zufallszahlengebers gelangen zwölf Plättchen ungehindert in den Anzeigebereich 8, die im durchsichtigen Bereich 13 der ersten Platte 1 sichtbar sind.

Aufgrund der Tatsache, daß bei Heimspielen die Heimmannschaften überwiegend gewinnen, überwiegt statistisch bei tatsächlichen Totoergebnissen die Zahl Eins gegenüber den Zahlen Null und Zwei. Diese Verteilung kann dadurch berücksichtigt werden, daß man zwanzig Zahlenkörper 7 mit der Zahl Eins, acht Zahlenkörper mit der Zahl Null und acht Zahlenkörper mit der Zahl Zwei vorsieht.

Die ellipsoidförmigen Räume 5 und 6 ermöglichen eine ungehinderte Durchmischung der Zahlenkörper 7 beim Schütteln, so daß eine dem Zufall optimal angenäherte Auswahl der begrenzten Zahlenmenge erfolgen kann.

Als Material für die Platten 1, 2, 3 ist ein entsprechender Kunststoff oder Buntmetall, wie z.B. Messing, Aluminium etc., geeignet. Es ist jedoch ebenfalls irgendein anderes Material möglich. Ebenfalls können die Zahlenkörper 7 aus Kunststoff bestehen, wobei zweckmäßigerweise ein Kunststoff oder ein Material mit einem hohen spezifischen Gewicht verwendet wird, z.B. mit Kunststoff beschichtete Metallplättchen, damit beim Schütteln bzw. Kippen ausreichend große Kräfte vorhanden sind, um die Reibung zu überwinden. Glas ist ebenfalls als Material für die Zahlenkörper geeignet.

In den Fig. 5 bis 7 ist eine zweite Ausführungsform des Zufallszahlengebers dargestellt. Bei dieser Ausführungsform sind die der ersten Ausführungsform entsprechenden Teile mit gleichen Bezugszeichen versehen.

Das Gehäuse 4 dieser Ausführungsform besteht ebenfalls wie bei der ersten Ausführungsform aus drei übereinander angeordneten dünnen Platten 1, 2, 3, wobei die oberste erste Platte 1 in ihren gegenüberliegenden Randbereichen zwei den Anzeigebereichen 8, 9 entsprechende durchsichtige Abschnitte 13, 14 aufweist (siehe Fig. 1).

Die zweite mittlere Platte 2 weist einen ersten kleineren, von der Platte 2 an den Seiten und am Boden umschlossenen Raum 5 mit einem angrenzenden Anzeigebreich 8 und einen dem Anzeigebereich 8 gegenüberliegenden Randbereich auf, der sich bis zur Innenseite des entsprechenden durchsichtigen Abschnitts 13 bzw. 14 der ersten Platte 1 erstreckt. Dieser Randbereich ist auf seiner Unterseite zur Ausbildung einer Rampe 15 zum durchsichtigen Abschnitt 13 bzw. 14 hin abgeschrägt. Der Raum 5 weist einen abgerundeten Randbereich auf und ist in der bevorzugten Ausführungsform ellipsoidförmig ausgebildet. Er kann jedoch ebenfalls rund oder von einer anderen gekrümmten geeigneten Form sein.

Die dritte Platte 3 weist einen zweiten größeren, von der Platte 3 an den Seiten und am Boden umschlossenen Raum 6 mit einem angrenzenden Anzeigebereich 9 auf, der mit dem entsprechenden durchsichtigen Abschnitt 13 bzw. 14 der ersten Platte 1 fluchtet. Zwischen dem Anzeigebereich 9 und dem Randbereich des Raums 6 ist eine der Abschrägung der zweiten Platte entsprechende Abschrägung zur Ausbildung der Rampe 15 vorgesehen. Auch der Raum 6 kann von irgendeiner beliebigen geeigneten Form sein, wobei es wichtig ist, daß die Randbereiche abgerundet sind. Bevorzugt wird ein ellipsoidförmiger Raum bzw. ein runder Raum. Die beiden Abschrägungen der Platte 2 bzw. der Platte 3 bilden im zusammengebauten Zustand des Gehäuses (siehe Fig. 7) einen schräg nach oben verlaufenden Kanal, wodurch die Zahlenkörper im Anzeigebereich für die beiden Räume 5 bzw. 6 auf einer Ebene liegen. Hierdurch wird eine bessere Ablesbarkeit bei ungünstigen Lichtverhältnissen (Schatteneffekte) erreicht.

Gemäß einer weiteren Ausführungsform ist vorgesehen, die beiden Anzeigebereiche nur an einem Randbereich unmittelbar nebeneinander anzuordnen.

## Patentansprüche

1. Zufallszahlengeber zur Auswahl einer begrenzten Zahlenmenge aus einer vorgegebenen Zahlenmenge, bestehend aus einem Gehäuse (4) mit einem Raum (5, 6) zur Aufnahme von Zahlenkörpern (7) und einem daran angrenzenden mit dem Raum (5, 6) in Verbindung stehenden Anzeigebereich (8, 9), wobei der Raum (5, 6) mit abgerundeten Randbereichen ausgebildet ist und sich der Anzeigebereich (8, 9) in Form eines länglichen Rechtecks an eine Seite des Raums (5, 6) anschließt, dadurch gekennzeichnet, daß das längliche Rechteck des Anzeigebereichs (8, 9) sich mit seiner Längsseite an eine Seite des Raums (5, 6) anschließt.

2. Zufallszahlengeber nach Anspruch 1, dadurch gekennzeichnet, daß zwei Räume (5, 6) horizontal übereinander angeordnet sind und mittels einer horizontalen Trennwand (10) voneinander getrennt sind.

3. Zufallszahlengeber nach Anspruch 1 oder 2, dadurch gekennzeichnet, daß die zwei Räume (5, 6) ellipsoidförmig ausgebildet sind.

4. Zufallszahlengeber nach Anspruch 1 oder 2, dadurch gekennzeichnet, daß die zwei Räume (5, 6) rund ausgebildet sind.

5. Zufallszahlengeber nach einem der Ansprüche 1 bis 4, dadurch gekennzeichnet, daß die Anzeigebereiche (8, 9) auf gegenüberliegenden Seiten der Räume (5, 6) angeordnet sind.

6. Zufallszahlengeber nach einem der Ansprüche 1 bis 4, dadurch gekennzeichnet, daß die Anzeigebereiche (8, 9) auf jeweils der gleichen Seite der Räume (5, 6) unmittelbar nebeneinander angeordnet sind.

7. Zufallszahlengeber nach einem der Ansprüche 1 bis 6, dadurch gekennzeichnet, daß die Räume (5, 6) eine unterschiedliche Größe aufweisen.

8. Zufallszahlengeber nach einem der Ansprüche 1 bis 7, dadurch gekennzeichnet, daß die Räume (5, 6) auf ihren beiden horizontal äußeren Seiten durch eine Abdeckplatte (11, 12) des Gehäuses (4) verschlossen sind und die Abdeckplatte bzw. -platten (11, 12) in den den Anzeigebereichen (8, 9) entsprechenden Abschnitten (13, 14) durchsichtig sind.

9. Zufallszahlengeber nach einem der Ansprüche 1 bis 8, dadurch gekennzeichnet, daß die den Anzeigebereichen (8, 9) entsprechenden durchsichtigen Abschnitte (13, 14) nur auf einer der Abdeckplatten (11, 12) angeordnet sind.

10. Zufallszahlengeber nach einem der Ansprüche 1 bis 9, dadurch gekennzeichnet, daß die Anzeigebereiche (8, 9) auf der Seite mit größerem Radius des Raums (5, 6) angeordnet sind.

11. Zufallszahlengeber nach einem der Ansprüche 1 bis 10, dadurch gekennzeichnet, daß das Gehäuse (4) aus drei übereinander angeordneten dünnen Platten (1, 2, 3) besteht, wobei die oberste erste Platte (1) in ihren gegenüberliegenden Randbereichen oder in einem Randbereich unmittelbar nebeneinander zwei den Anzeigebereichen (8, 9) entsprechende durchsichtige Abschnitte (13, 14) aufweist, die zweite mittlere Platte zwei einen ersten kleineren, von der Platte (2) an den Seiten und am Boden umschlossenen Raum (5) mit einem angrenzenden Anzeigebereich (8) und ein dem Anzeigebereich (8) gegenüberliegendes oder unmittelbar benachbartes, vom Raum (5) abgetrenntes Fenster (15) aufweist, und die dritte Platte (3) einen zweiten größeren, von der Platte (3) an den Seiten und am Boden umschlossenen Raum (6) mit einem angrenzenden Anzeigebereich (9), der mit dem Fenster (15) der zweiten Platte (2) fluchtet, aufweist.

12. Zufallszahlengeber nach einem der Ansprüche 1 bis 10, dadurch gekennzeichnet, daß das Gehäuse (4) aus drei übereinander angeordneten dünnen Platten (1, 2, 3) besteht, wobei die oberste erste Platte (1) in ihren gegenüberliegenden Randbereichen oder in einem Randbereich unmittelbar nebeneinander zwei den Anzeigebereichen (8, 9) entsprechende durchsichtige Abschnitte (13, 14) aufweist, die zweite mittlere Platte (2) einen ersten kleineren, von der Platte (2) an den Seiten und am Boden umschlossenen Raum (5) mit einem angrenzenden Anzeigebereich (8) und einen dem Anzeigebereich (8) gegenüberliegenden Randbereich aufweist, der sich bis zur Innenseite des entsprechenden durchsichtigen Abschnitts (13, 14) der ersten Platte (1) erstreckt und auf seiner Unterseite zur Ausbildung einer Rampe (15) zum durchsichtigen Abschnitt (13, 14) hin abgeschrägt ist, und die dritte Platte (3) einen zweiten größeren, von der Platte (3) an den Seiten und am Boden umschlossenen Raum (6) mit einem angrenzenden Anzeigebereich (9), der mit dem entsprechenden durchsichtigen Abschnitt (13, 14) fluchtet, aufweist, wobei zwischen dem Anzeigebereich (9) und dem Randbereich des Raums (6) eine der Abschrägung der zweiten Platte entsprechende Abschrägung zur Ausbildung der Rampe (15) vorgesehen ist.

13. Zufallszahlengeber nach Anspruch 11 oder 12, dadurch gekennzeichnet, daß die Platten (1, 2, 3) aus Kunststoff oder aus Buntmetall, wie z.B. Messing, Aluminium etc., bestehen.

14. Zufallszahlengeber nach einem der Ansprüche 1 bis 13, dadurch gekennzeichnet, daß die Zahlenkörper (7) als flache runde Scheiben ausgebildet sind.

15. Zufallszahlengeber nach einem der Ansprüche 1 bis 14, dadurch gekennzeichnet, daß die Zahlenkörper (7) aus Metall und/oder Kunststoff oder Glas bestehen.

16. Zufallszahlengeber nach einem der Ansprüche 11 bis 15, dadurch gekennzeichnet, daß die einzelnen Platten (1, 2, 3) miteinander mittels Rastelementen oder mittels eines Haftmittels verbunden sind.

17. Zufallszahlengeber nach einem der Ansprüche 1 bis 16, dadurch gekennzeichnet, daß im größeren Raum (6) eine größere Anzahl Zahlenkörper (7) als im kleineren Raum (5) angeordnet ist.

## Claims

1. A random number generator for selecting a limited amount of numbers out of a preset amount of numbers, the generator comprising a casing (4) with a chamber (5, 6) for receiving number members (7) and an adjacent indicator region (8, 9) communicating with the chamber (5, 6), the chamber (5, 6) being formed with rounded edge regions and the indicator region (8, 9) having the shape of an elongate rectangle adjacent one side of the chamber (5, 6), characterised in that the elongate rectangle constituting the indicator region (8, 9) has a long side adjacent one side of the chamber (5, 6).

2. A random number generator according to claim 1, characterised in that two chambers (5, 6) are disposed horizontally and one above the other and are separated by a horizontal partition.

3. A random number generator according to claim 1 or 2, characterised in that the two chambers (5, 6) are ellipsoidal.

4. A random number generator according to claim 1 or 2, characterised in that the two chambers (5, 6) are round.

5. A random number generator according to any of claims 1 to 4, characterised in that the indicator regions (8, 9) are disposed on opposite sides of the chambers (5, 6).

6. A random number generator according to any of claims 1 to 4, characterised in that the indicator regions (8, 9) are disposed on the same respective sides of the chambers (5, 6) and directly adjacent one another.

7. A random number generator according to any of claims 1 to 6, characterised in that the chambers (5, 6) differ in size.

8. A random number generator according to any of claims 1 to 7, characterised in that the two horizontal outer sides of the chambers (5, 6) are closed by a cover plate (11, 12) over the casing (4),and the cover plate or plates (11, 12) are transparent in the portions (13, 14) corresponding to the indicator regions (8, 9).

9. A random number generator according to any of claims 1 to 8, characterised in that the transparent portions (13, 14) corresponding to the indicator regions (8, 9) are disposed on only one of the cover plates (13, 14).

10. A random number generator according to any of claims 1 to 9, characterised in that the indicator regions (8, 9) are disposed on the larger-radius side of the chamber (5, 6).

11. A random number generator according to any of claims 1 to 10, characterised in that the casing (4) comprises three superposed thin plates (1, 2, 3), the first or top plate (1) being formed with two transparent portions (13, 14) corresponding to the indicator regions (8, 9) and in opposite edge regions or in one edge region and directly adjacent one another, the second or middle plate (2) comprising a first, relatively small chamber (5) surrounded at sides and bottom by the plate (2) and adjacent an indicator region (8) and with a window (15) opposite or directly adjacent the indicator region (8) and separated from the chamber (5), and the third plate (3) comprising a second, relatively large chamber (6) surrounded at sides and bottom by the plate (3) and adjacent an indicator region (9) which is in alignment with the window (15) in the second plate (2).

12. A random number generator according to any of claims 1 to 10, characterised in that the casing (4) comprises three superposed thin plates (1, 2, 3), the first or top plate (1) being formed with two transparent portions (13, 14) corresponding to the indicator regions (8, 9) and in opposite edge regions or in one edge region and directly adjacent one another, the second or middle plate (2) comprising a first, relatively small chamber (5) surrounded at sides and bottom by the plate (2) and adjacent an indicator region (8) and comprising an edge region opposite the indicator region (8) and extending up to the inner side of the corresponding transparent portion (13, 14) of the first plate (1), the underside of the aforementioned edge region being bevelled to form a slope (15) towards the transparent portion (13, 14), and the third plate (3) comprising a second, relatively large chamber (6) surrounded at sides and bottom by the plate (3) and adjacent an indicator region (9) which is in alignment with the corresponding transparent portion (13, 14), and a bevel for forming the slope (15) and corresponding to the bevel on the second plate is formed between the indicator region (9) and the edge region of the chamber (6).

13. A random number generator according to claim 11 or 12, characterised in that the plates (1, 2, 3) are made of plastics or of non-ferrous metal such as brass or aluminium.

14. A random number generator according to any of claims 1 to 13, characterised in that the number members (7) are flat discs.

15. A random number generator according to any of claims 1 to 14, characterised in that the number members (7) are made of metal and/or plastics or glass.

16. A random number generator according to any of claims 11 to 15, characterised in that the individual plates (1, 2, 3) are interconnected by locking elements or by an adhesive.

17. A random number generator according to any of claims 1 to 16, characterised in that a larger number of number members (7) are disposed in the larger chamber (6) than in the smaller chamber (5).

## Revendications

1. Indicateur de chiffres aléatoires destiné à sélectionner un nombre limité de chiffres dans une quantité prescrite de chiffres et se composant d'un boîtier (4) comportant une chambre (5, 6) de logement de corps (7) portant un chiffre, ainsi qu'une zone d'affichage (8, 9) voisine de cette chambre (5, 6) et communiquant avec elle, la chambre (5, 6) comportant des bords arrondis et la zone d'affichage (8, 9), qui a la forme d'un rectangle allongé, se raccordant à un côté de la chambre (5, 6), caractérisé en ce que le rectangle allongé de la zone d'affichage (8, 9) se raccorde par le côté long à un côté de la chambre (5, 6).

2. Indicateur de chiffres aléatoires selon la revendication 1, caractérisé en ce que deux chambres (5, 6) sont superposées horizontalement et sont séparées l'une de l'autre par une cloison horizontale (10).

3. Indicateur de chiffres aléatoires selon la revendication 1 ou 2, caractérisé en ce que les deux chambres (5, 6) sont en forme d'ellipsoïde.

4. Indicateur de chiffres aléatoires selon la revendication 1 ou 2, caractérisé en ce que les deux chambres (5, 6) sont rondes.

5. Indicateur de chiffres aléatoires selon l'une des revendication 1 à 4, caractérisé en ce que les zones d'affichage (8, 9) sont disposées sur des côtés opposés des chambres (5, 6).

6. Indicateur de chiffres aléatoires selon l'une des revendication 1 à 4, caractérisé en ce que les zones d'affichage (8, 9) sont directement juxtaposées au même côté de chacune des chambres (5, 6).

7. Indicateur de chiffres aléatoires selon l'une des revendications 1 à 6, caractérisé en ce que les chambres (5, 6) ont des grandeurs différentes.

8. Indicateur de chiffres aléatoires selon l'une des revendications 1 à 7, caractérisé en ce que les deux côtés extérieurs horizontaux des chambres (5, 6) sont fermés par une plaque (11, 12) de l'enveloppe du boîtier (4) et les parties (13, 14) de la ou des plaques (11, 12) qui correspondent aux zones d'affichage (8, 9) sont transparentes.

9. Indicateur de chiffres aléatoires selon l'une des revendications 1 à 8, caractérisé en ce que les parties transparentes (13, 14) qui correspondent aux zones d'affichage (8, 9) ne sont disposées que sur l'une des plaques (11, 12) de l'enveloppe.

10. Indicateur de chiffres aléatoires selon l'une des revendications 1 à 9, caractérisé en ce que les zones d'affichage (8, 9) sont disposées sur le côté de la chambre (5, 6) dont le rayon est le plus grand.

11. Indicateur de chiffres aléatoires selon l'une des revendications 1 à 10, caractérisé en ce que le boîtier (4) se compose de trois plaques minces superposées (1, 2, 3), les bords opposés ou un bord de la première plaque supérieure (1) comportant directement côte à côte deux parties transparentes (13, 14) correspondant aux zones d'affichage (8, 9), la deuxième plaque (2), qui est la médiane, comprenant une première petite chambre (5), dont les côtés et le fond sont enveloppés par la plaque (2), et une zone voisine d'affichage (8), ainsi qu'une fenêtre (15) séparée de la chambre (5) et opposée à, ou directement voisine de, la zone d'affichage (8) et la troisième plaque (3) comprenant une seconde chambre (6), qui est plus grande et dont les côtés et le fond sont enveloppés par la plaque (3), ainsi qu'une zone voisine d'affichage (9) qui est à l'alignement de la fenêtre (15) de la deuxième plaque (2).

12. Indicateur de chiffres aléatoires selon l'une des revendications 1 à 10, caractérisé en ce que le boîtier (4) se compose de trois plaques minces superposées (1, 2, 3), la première plaque supérieure (1) présentant sur les bords opposés ou sur un bord deux parties transparentes (13, 14) qui sont directement côte à côte et qui correspondent aux zones d'affichage (8, 9), la deuxième plaque (2), qui est la médiane, comprenant une première petite chambre (5) dont les côtés et le fond sont enveloppés par la plaque (2), ainsi qu'une zone voisine d'affichage (8) et un bord opposé à la zone d'affichage (8), se prolongeant jusque sur le côté intérieur de la partie transparente correspondante (13, 14) de la première plaque (1) et dont le côté inférieur comporte un chanfrein formant une rampe (15) jusqu'à la partie transparente (13, 14), et la troisième plaque (3) comprenant une seconde chambre (6) qui est plus grande et dont les côtés et le fond sont enveloppés par la plaque (3), ainsi qu'une zone voisine d'affichage (9) qui est à l'alignement de la partie transparente correspondante (13, 14), un chanfrein de formation de la rampe (15), qui correspond au chanfrein de la deuxième plaque, étant prévu entre la zone d'affichage (9) et le bord de la chambre (6).

13. Indicateur de chiffres aléatoires selon la revendication 11 ou 12, caractérisé en ce que les plaques (1, 2, 3) sont en matière plastique ou en métal non ferreux tel que par exemple le laiton, l'aluminium, etc...

14. Indicateur de chiffres aléatoires selon l'une des revendication 1 à 13, caractérisé en ce que les corps (7) portant un chiffre sont conformés en disques plats et ronds.

15. Indicateur de chiffres aléatoires selon l'une des revendication 1 à 14, caractérisé en ce que les corps (7) portant un chiffre sont en métal et/ou en matière plastique ou en verre.

16. Indicateur de chiffres aléatoires selon l'une des revendications 11 à 15, caractérisé en ce que les différentes plaques (1, 2, 3) sont reliées les unes aux autres par des éléments à cran d'arrêt ou par un adhésif.

17. Indicateur de chiffres aléatoires selon l'une des revendications 1 à 16, caractérisé en ce que les corps (7) portant un chiffre sont disposés en plus grand nombre dans la grande chambre (6) que dans la petite chambre (5).
